# EUROPÄISCHE PATENTSCHRIFT

(11) **EP 2 408 414 B1**
(45) Veröffentlichungstag und Bekanntmachung des Hinweises auf die Patenterteilung: **24.12.2014**
(21) Anmeldenummer: 10711141.1
(22) Anmeldetag: 17.03.2010
(51) Int. Cl.: A61H 3/00, A63B 69/00

(54) **FALLSCHUTZVORRICHTUNG**
FALL PROTECTION DEVICE
DISPOSITIF DE PROTECTION CONTRE LES CHUTES

(30) Priorität: 17.03.2009 DE 102009013203
(43) Veröffentlichungstag der Anmeldung: 25.01.2012
(73) Patentinhaber: balance-bounce ag, 6403 Küssnacht SZ (CH)
(72) Erfinder: Mehr, Christian, 6403 Küssnacht am Rigi (CH)
(74) Vertreter: Strässle, Simon
(86) Internationale Anmeldenummer: PCT/EP2010/001654
(87) Internationale Veröffentlichungsnummer: WO 2010/105804

(56) Entgegenhaltungen:
- GB-A- 2 374 552
- US-A- 4 344 617
- US-A- 4 410 175
- US-A- 4 449 716
- US-A- 5 190 507
- US-A- 5 704 881

## Beschreibung

Die Erfindung betrifft eine Fallschutzvorrichtung für Trampoline gemäß dem Oberbegriff des Patentanspruchs 1.

Trampoline haben in der modernen Physiotherapie einen festen Platz gefunden. Bei Übungen auf einem Trampolin wird ein Großteil aller Muskeln des menschlichen Körpers angesprochen. Mit einem einzigen einfachen Übungsgerät kann eine Vielzahl von Muskelpartien aktiviert und trainiert werden. Training auf einem Trampolin hat zudem einen positiven Einfluss auf den Stoffwechsel und schult den Gleichgewichtssinn.

Aus der DE 10 2006 028 363 B3 ist ein so genanntes Mini-Trampolin bekannt, bei dem das Sprungtuch an einzelnen elastischen Seilabschnitten aufgehängt ist. Das Trampolin hat sich im Freizeitbereich wie auch im physiotherapeutischen Bereich und in der präventiven Gesundheitsförderung bestens bewährt.

Bisher wurden Trampoline bereits für Personen mit Behinderungen eingesetzt. Allerdings konnten die Übungen nicht von den Personen allein, sondern vielmehr fast ausschließlich in Begleitung eines erfahrenen Physiotherapeuten durchgeführt werde. Damit verbunden sind erhebliche Risiken sowohl für den Benutzer als auch die Begleitperson. Unbeachtet dessen sind die damit verbundenen Personalkosten erheblich. Die Erfindung ist insbesondere auf Personengruppen mit Behinderungen sowie sturzgefährdete Senioren gerichtet. Die Anwendungsmöglichkeiten der Erfindung sind jedoch nicht auf diese Personengruppe beschränkt.

Personen mit progressiven Behinderungen wie Multiple Sklerose, Demenz oder Parkinson wie auch Senioren bauen durch mangelnde Bewegung rasch ihre Muskulatur und ihr Gleichgewicht ab. Durch schwindende Aktivität ist diese Personengruppe in zunehmenden Maße Sturzrisiken ausgesetzt. Auch Personen mit unterschiedlichen Geburtsbehinderungen (wie zum Beispiel Spastiker) oder Personen, die in Folge einer Verletzung mit eingeschränkter Beweglichkeit leben müssen, legen als Folge ihres Bewegungsmangels oft stark an Körpergewicht zu und büssen dadurch zusätzlich Beweglichkeit ein. Gleiches gilt für alternde Menschen.

Der Verlust von Muskelkraft und Balance hat fatale Wirkungen auf die persönliche Mobilität und die Lebensqualität der Betroffenen. Neben den direkten Auswirkungen für die betroffenen Personen hat der Bewegungsmangel auch Auswirkungen auf die Gesellschaft. Insbesondere nimmt der Betreuungsbedarf erheblich zu und damit auch die von der Öffentlichkeit getragenen Gesundheitskosten.

Aus der US -A-4344617 ist eine Fallschutzvorrichtung bekannt, mittels der ein Benutzer eines Trampolins gegen Stürze gesichert werden kann. Hierzu trägt der Benutzer eine Art Gürtel, der an Seilen aufgehängt ist. Die Seile sind auf einer Rolleinrichtung derart aufgerollt, dass sie entgegen einer Federkraft von der Rolle abziehbar sind. Hierdurch bleiben die Seile bei der Benutzung des Trampolins gespannt. Die Fallschutzvorrichtung weist eine Klammer auf, die den Seilauszug im Falle eines Sturzes begrenzt.

Aus der US 4,449,716 ist eine Fallschutzvorrichtung für Trampoline bekannt, deren beiden Seile ebenfalls mit dem Benutzer des Trampolins befestigbar sind. Die beiden Seile sind um zwei Hebelarme herumgewunden, die gegen eine Federkraft schwenkbar miteinander gekoppelt sind und die die beiden Seile straff halten. Die gegenläufige Bewegung der beiden Hebelarme kann durch eine Seilauszug-Begrenzungseinrichtung gestoppt werden, die durch eine Aufsichtsperson ausgelöst wird.

Die bekannte Fallschutzvorrichtung ist auf eine Aufsichtsperson angewiesen. Darüber hinaus ist die Straffeinrichtung mechanisch aufwendig und schwerfällig.

Der Erfindung liegt die Aufgabe zugrunde, eine Fallschutzvorrichtung zu schaffen, die einerseits ein gefahrloses Training unabhängig von zusätzlichen Aufsichtspersonen gestattet und deren Straffeinrichtung andererseits möglichst einfach aufgebaut ist.
■ Diese Aufgabe wird durch eine Fallschutzvorrichtung mit den Merkmalen des Patentanspruchs 1 gelöst.

Die erfindungsgemäße Fallschutzvorrichtung eröffnet in der Therapie völlig neue Möglichkeiten. Erstmals ist es auch Personen mit einer schwereren Behinderung.oder auch sturzgefährdeten Senioren möglich, selbstständig alleine auf einem Trampolin zu trainieren, ohne einer folgenschweren Sturzgefahr ausgesetzt zu sein. Dieses Training fördert/aktiviert bei Menschen mit Bewegungseinschränkungen essentielle Körperfunktionen (Blaseninkontinenz/Verdauung) und unterstützt einen für die Lebenssituation unüblichen Energieverbrauch.

Das Seil ist vorzugsweise im wesentlichen nicht elastisch. Hierbei kann es sich beispielsweise um ein Drahtseil oder ein Natur- oder Kunstfaserseil handeln.

Das im wesentlichen nicht-elastische Seil wird vor der Benutzung des Trampolins mit dem Benutzer verbunden. Hierzu trägt der Benutzer vorzugsweise eine Sicherheitsweste, in die das Seil eingeklinkt wird. Beim Schwingen auf dem Trampolin wird das Seil aus- und wieder eingezogen und durch die Straffeinrichtung straff gehalten. Dabei wird angestrebt, dass die Straffeinrichtung eine möglichst geringe Rückzugkraft auf den Benutzer ausübt, um den natürlichen Gleichgewichtssinn und damit verbundene Reaktionsfähigkeiten zu trainieren.

Aus der WO 03/035184 A1,der DE 198 05 164 C1 und der US 5,704,881 sind Sicherungssysteme bekannt. Die bekannten Sicherungssysteme werden bei Laufbändern und Locomotionssystemen eingesetzt. Sie dienen neben der Sicherung der Benutzer zielsetzungsgemäß dazu, den Benutzer (Patienten) so anzuheben, dass er beim Gehen/Laufen nur mit einem Teil seines Körpergewichts belastet wird. Konstruktionsbedingt sind die bekannten Sicherungssysteme ausschließlich dazu ausgelegt, dass sich der Benutzer in oder oberhalb der Geh-/Laufebene bewegt.

Für den Einsatz bei einem Trampolin sind die bekanten Systeme ungeeignet. Die Benutzer werden durch die bekannten Systeme teilweise angehoben, teilweise zwangsgesteuert. Bei der Erfindung hingegen sollen die Patienten beim Trampolintraining ihr eigenes Körpergewicht tragen. Die Rückzugkraft der Straffeinrichtung soll so gering wie möglich sein, damit der Patient Gleichgewichtsreflexe und Feinmotorik unter realistischen Bedingungen trainieren kann.

Darüber hinaus ist der Patient bei der erfindungsgemäßen Benutzung des Trampolins Zuständen ausgesetzt, die mit einem (gewichtsunterstützten) Gehtraining nicht vergleichbar sind. Beim Aufschwung erfährt der Körper eine relative Schwerelosigkeit, bei Abschwung erfährt der Körper eine zunehmende Gewichtskraft. Dabei sinken die Patienten im Abschwung auf dem Trampolin deutlich unter die Nullebene (also die Ebene, in der das Trampolin mit dem Körpergewicht in der Ruhestellung belastet ist) ein. Das unbeeinträchtigte Erspüren/Erleben dieser Zustände ist für den Therapieeffekt essentiell. Auch hierfür sind die bekannten Systeme nicht ausgelegt.

Erfindungsgemäß gestattet die Fallschutzvorrichtung ein Training auf dem Trampolin. Die Straffeinrichtung ist also so ausgebildet, dass bei der Benutzung des Trampolins über die gesamte Schwingungsamplitude einerseits ausreichend Seil zur Verfügung gestellt und andererseits straff gehalten wird. Gleichzeitig wird die Zugkraft des Seils so eingestellt, dass der Patient subjektiv das Seil nicht oder nur zu einem ganz geringen Maße spürt. Die Hauptfunktion des Seils liegt also in der Sicherung des Patienten im Falle eines Sturzes.

Bei einem Sturz wird der Seilauszug durch die Einrichtung zur Begrenzung des Seilauszugs begrenzt. Es ist damit ausgeschlossen, dass der Benutzer vom Trampolin fällt oder sich einer Verletzungsgefahr aussetzt. Dies gilt vor allem dann, wenn der Seilauszug so begrenzt ist, dass der Benutzer des Trampolins nicht "tief fällt", sondern bereits unmittelbar nach einem ungewollten Verlassen der üblichen Schwingungskurve aufgefangen wird. In einer derartig früh aufgefangenen Position wird es dem Benutzer in aller Regel möglich sein, von selbst wieder die Trainingsposition einzunehmen. Eine gezielte Sturztiefe-Regulierung ermöglicht es Patienten bei wachsender Reflexkompetenz zu lernen, sich aus tieferen Sturzpositionen heraus sicher aufzufangen.

Aus dem Stand der Technik sind Aufhängungen für Trampolinbenutzer bekannt, die elastische Seile aufweisen. Derartige (hoch-) elastische Seile sind für die Erfindung vollkommen ungeeignet. Von zentraler Bedeutung bei der Erfindung ist es nämlich, dass der Benutzer im Falle eines Sturzes nicht aus der (ungewollten) Sturzposition herauskatapultiert, sondern in der Sturzposition gehalten wird, damit anschließend die Möglichkeit besteht, sich wieder in die Trainingsposition zu begeben.

Erfindungsgemäß soll das Seil im wesentlichen nicht-elastisch sein. Diese Eigenschaft berücksichtigt, dass jedes Seil stets einen gewissen elastischen Anteil aufweist. Es soll jedoch erfindungsgemäß kein reines Gummiseil oder gewobenes Elastikseil zum Einsatz kommen, das die vorgenannten Nachteile aufweist.

Der Benutzer soll in der Therapie - neben dem Muskelaufbau - auch das Gleichgewichtsgefühl und alle erforderlichen Reaktions- und Ausgleichsreflexe schärfen.

Eine vorteilhafte Ausführungsform der Erfindung ist dadurch gekennzeichnet, dass die Einrichtung zur Begrenzung des Seilauszugs einen Anschlag aufweist. Der Anschlag definiert die Endstellung des Patienten im Falle eines Sturzes.

Grundsätzlich hat es sich bewährt, dass die Straffeinrichtung geführt ist. Dies hat den Vorteil, dass etwaige zusätzliche Kräfte durch ein ungewolltes Schwingen der Straffeinrichtung vermieden werden.

Bei der erfindungsgemäßen Fallschutzvorrichtung kommt ein Seil zu Einsatz, das im wesentlichen nicht elastisch ist. Dennoch ist eine Abfederung eines Sturzes wünschenswert. In Weiterbildung der Erfindung wird daher vorgeschlagen, dass die Einrichtung zur Begrenzung des Seilauszugs mindestens einen Dämpfer aufweist. Dabei kann es sich insbesondere um eine Gasfeder, eine Feder oder in bestimmten Fällen einen Gummi- oder Kunststoffanschlag handeln. Grundsätzlich vorteilhaft sind beispielsweise pneumatische oder hydraulische Dämpfer, die einen eventuellen Sturz abfedern.

Vorzugsweise ist der Dämpfungsgrad des Dämpfers einstellbar. Die erfindungsgemäße Fallschutzvorrichtung kann also individuell an Benutzer mit unterschiedlichen Körpergewichten und/oder Trainingsfortschritten angepasst werden.

Zweckmäßig ist der Dämpfer mit einem Ende des Seils gekoppelt. Das andere Ende ist vorteilhafterweise mit einer Umlenkrolle gekoppelt, um das das Seil gewunden ist. Im Falle eines Sturzes bewegen sich das Seilende und die Umlenkrolle aufeinander zu, bis der Seilauszug begrenzt wird.

Der Dämpfer kann selbst als Anschlag wirken. Alternativ wird man einen gesonderten Anschlag zur Begrenzung des Seilauszugs vorsehen, so dass der Dämpfer ausschließlich die Dämpfungsfunktion übernimmt.

In wesentlicher Weiterbildung der Erfindung wird vorgeschlagen, dass die Seillänge des freien Seilendes einstellbar ist. Die erfindungsgemäße Fallschutzvorrichtung kann also auf die Körpergröße des Benutzers eingestellt werden.

Es hat sich als vorteilhaft erwiesen, die Seillänge durch Verstellen der Einrichtung zur Begrenzung des Seilauszugs einzustellen. Beispielsweise kann vorgesehen sein, dass die Fallschutzvorrichtung eine stationäre Zahnstange aufweist, und dass die Einstellung der Seillänge über einen verschiebbaren Schlitten erfolgt, der in Eingriff mit der Zahnstange bringbar ist. Die Zahnstange gestattet einerseits eine feine Rasterung, also eine genaue Anpassung den Benutzer. Andererseits stellt die Zahnstange eine feste und sichere Arretierung zur Verfügung.

Für ein Sturzprophylaxen-Training muss der Patient progressiv mit unterschiedlichen Sturzhöhen vertraut gemacht werden. Um dem gerecht zu werden, ist eine vorteilhafte Ausführungsform der Erfindung dadurch gekennzeichnet, dass die Fallhöhe des Benutzers einstellbar ist. Dadurch wird die Endlage des Patienten im Falle eines Sturzes definiert. In aller Regel wird eine Fallhöheneinstellung über die Einstellung der Einrichtung zur Begrenzung des Seilauszugs erfolgen. Insbesondere kann vorgesehen sein, dass die Einstellung über den Dämpfer erfolgt.

Bei der Fallhöheneinstellung ist zu beachten, dass im Anfangsstadium des Trainings der Seilauszug vorzugsweise auf nur wenige Zentimeter Abweichung von der Schwingungsamplitude eingestellt wird, so dass der Benutzer bei Verlust der Balance aufgefangen werden kann, bevor ein eigentlicher Sturz eintritt. Der Benutzer darf nicht zu tief fallen, da er sonst unter Umständen sich nicht von selbst wieder aufrichten kann. Darüber hinaus kann im Falle eines zu tiefen Sturzes eine erhebliche Verletzungsgefahr bestehen. Es gilt die Zielsetzung, Sturzerfahrung zu vermitteln und dem Benutzer Sturzvermeidungsreflexe anzutrainieren.

Erfindungsgemäß wird eine Straffeinrichtung zur Verfügung gestellt, die eine Einrichtung zur Auslenkung des Seils aufweist. Die Einrichtung zur Auslenkung des Seils kann eine Rolle aufweisen, die eine Auslenkung des Seils bewirkt. Vorzugsweise weist die Straffeinrichtung einen schwenkbaren Hebel auf, über den das Seil bei der Benutzung ausgelenkt wird. Durch die Auslenkung des Seils wird der mit dem Benutzer verbundene Seilabschnitt verkürzt. Eine derartige Konstruktion gestattet eine sichere Straffung des Seils auch bei schnellen Lastwechseln.

Ein wesentlicher Vorteil des Hebels ist die vergleichsweise geräuscharme Funktion. Dadurch erfährt der Patient bei den Übungen keine irritierenden Störgeräusche, was ihm sicheres Gefühl und volle Konzentration auf seine Bewegungsabläufe ermöglicht. Im Übrigen kann die Konstruktion des Hebels so beschaffen sein, dass sie nur ein geringes Gewicht aufweist. Auch dies wirkt sich vorteilhaft auf Wahrnehmung des Patienten aus.

Die Straffeinrichtung wird man vorzugsweise von der Einrichtung zur Begrenzung des Seilauszugs entkoppeln. Ihre Funktionen sind also voneinander getrennt. Auch kann vorgesehen sein, dass die Straffeinrichtung und die Einrichtung zur Begrenzung des Seilauszugs örtlich voneinander getrennt sind.

Die Grundeinstellung des Hebels ist so zu wählen, dass der Hebel in der gewichtsbelasteten Ruhestellung, in der der Benutzer auf dem Trampolin steht, sich aber noch nicht bewegt, das Seil bereits auslenkt. Beim anschließenden Auf- und Abschwingen wird das Seil zunehmend mehr ausgelenkt (Aufschwingen) und weniger ausgelenkt (Abschwingen).

Ab einem bestimmten Punkt findet zweckmäßig keine Auslenkung mehr statt. Dann ist das Seil gerade gespannt. In dieser Stellung kann die Einrichtung zur Begrenzung des Seilauszugs ausgelöst werden, wie es nachfolgend noch näher ausgeführt wird.

Als vorteilhaft hat es sich erwiesen, dass der Hebel mit Vorspannung an dem Seil anliegt. Grundsätzlich ist es vorstellbar, dass der Hebel lediglich mit seinem Eigengewicht das Seil auslenkt. Besonders vorteilhaft ist jedoch, wenn die Vorspannung des Hebels einstellbar ist. Dies kann beispielsweise über eine Feder erfolgen, insbesondere eine Spiralfeder, die im Bereich der Aufhängung des Hebels angeordnet ist.

Eine bevorzugte Ausführungsform des Hebels ist dadurch gekennzeichnet, dass der Hebel einseitig gelagert ist und dass auf der Lagerachse des Hebels eine Umlenkrolle für das Seil angeordnet ist. Mit seinem einen Ende lenkt der Hebel also das Seil aus (hierzu weist der Hebel ebenfalls eine Rolle auf) und mit seinem anderen Ende ist der Hebel an der Fallschutzvorrichtung befestigt, wobei das Seil über die Umlenkrolle geführt ist. Eine derartige Konstruktion ist leichtläufig, zuverlässig, kompakt und langlebig.

Erfindungsgemäß ist vorgesehen dass die Seilbegrenzungseinrichtung erst dann auslöst, wenn der Seilauszug eine definierte Länge erreicht hat ist. Diese Länge ist dann erreicht, wenn der Patient die normale Schwungbahn (ggf. zuzüglich einem Sicherheitsfaktor) verlässt. Die Erfindung ist dadurch gekennzeichnet, dass die Einrichtung zur Begrenzung des Seilauszugs erst dann ausgelöst wird, wenn die Auslenkung aufgehoben ist. Im normalen Trainingsbetrieb wirkt also die Straffeinrichtung. Im Falle eines Sturzes wird die Auslenkung aufgehoben und das gesamte Seil so gestrafft, dass es die Einrichtung zur Begrenzung des Seilauszugs auslöst. Praktischerweise wird die Begrenzung des Seilauszugs gedämpft eingeleitet, damit der Benutzer nicht zu hart fällt.

In einer sehr einfachen Ausführungsform kann die erfindungsgemäße Fallschutzvorrichtung an der Decke aufgehängt sein. Dies birgt jedoch unter Umständen die Gefahr, dass die Decke die Fallschutzvorrichtung nicht hält. Insoweit wird es als besonders vorteilhaft angesehen, wenn die Vorrichtung einen Ausleger aufweist. Der Ausleger reicht bis über den Benutzer.

Den Ausleger wird man unmittelbar an einer Seitenwand befestigen oder vorzugsweise an einer Vertikalstütze, die ihrerseits an der Wand befestigt ist. Mit der Vertikalstütze und dem Ausleger kann also herstellerseitig ein System zur Verfügung gestellt werden, das in sich eine statische und dynamische Stabilität aufweist. Das System braucht lediglich an einer Wand befestigt zu werden, wobei die vertikalen Kräfte über die Vertikalstütze abgeleitet werden.

Auch eine freistehende Konstruktion ist denkbar.

Vorzugsweise ragt der Ausleger mit seinem vorderen Ende bis über das Trampolin. Der Ausleger ist also so dimensioniert, dass ein herkömmliches Mini-Trampolin unter dem Ausleger Platz findet. Ggf. wird man unter dem Ausleger noch einen Zutritt zum Trampolin schaffen, wie es im Folgenden noch näher erläutert wird.

Die Straffeinrichtung und/oder die Begrenzung des Seilauszugs sind vorteilhafterweise im hinteren Bereich des Auslegers angeordnet.

Insbesondere können die vorgenannten Elemente in der Vertikalstütz-Konstruktion, also beispielsweise zwischen zwei Vertikalstützen, angeordnet sein. Dort sind sie gut geschützt und einfach zu bedienen.

Am vorderen Ende des Auslegers wird man eine Umlenkeinrichtung, insbesondere eine Umlenkrolle, anordnen, die das Seil zu dem rückwärtigen Ende des Auslegers führt. Vorzugsweise wird das Seil dort durch ein Umlenkrollensystem umgelenkt, das vorteilhafterweise so ausgestaltet ist, dass durch Verschieben mindestens einer der Umlenkrollen die Seillänge einstellbar ist.

Die Fallschutzvorrichtung kann in verschiedenen Versionen zum Einsatz kommen. Die Versionen können auf ein unterschiedliches Leistungsniveau von Benutzern oder Behinderungsgrad von Patienten angepasst sein. Bei Patienten mit einer stärkeren Behinderung ist es vorteilhaft, wenn eine Hilfe vorgesehen ist, durch die der Patient zum Trampolin und auf das Trampolin gelangt. Eine vorteilhafte Konstruktion ist dadurch gekennzeichnet, dass die Vorrichtung eine Zuführeinrichtung aufweist, die entlang des Auslegers verschiebbar angeordnet ist. Der Benutzer wird also von der Ausgangsstellung die Zuführeinrichtung greifen und kann sich vorteilhaft an dieser abstützen und so auf das Trampolin gelangen. Die Zuführeinrichtung kann derart ausgestaltet sein, dass ein oberer Schlitten auf einer mit dem Ausleger verbundenen Schiene abgleitet.

Zusätzlich kann zur Sicherung des Patienten eine Sicherheitsvorrichtung vorgesehen sein. Die Sicherheitsvorrichtung kann ein Seil oder ein Gurtsystem oder dergleichen sein, das der Benutzer in die bereits angelegte Sicherheitsweste einklinkt. Sobald der Benutzer auf dem Trampolin angekommen ist, wird er das Trainingsseil einklinken und die Sicherheitsvorrichtung ausklinken.

Die Erfindung ist primär auf Benutzer mit Behinderungen oder Gangunsicherheiten ausgerichtet. Mit Hilfe des Trampolins wird eine Vielzahl von Muskeln im Körper gestärkt und trainiert. Gleichzeitig werden Gleichgewichtssinn und Sturzvermeidungsreflexe trainiert. Hierfür ist es wichtig, dass der Benutzer/Patient keine stark aktive Unterstützung im Sinne einer nach oben wirkenden Zugkraft erfährt. Eine zu starke Zugkraft würde das Gleichgewichtsempfinden verfälschen.

In diesem Zusammenhang wird vorgeschlagen, dass nicht nur ein (Zug-) Seil, sondern zwei unabhängige Seile vorgesehen sind, die den Benutzer beidseitig sichern. In der Praxis wird der Benutzer, wie bereits zuvor erwähnt, eine Weste tragen, in die das Seil jeweils auf einer Seite im Bereich der Schultern eingeklinkt wird.

Zur Anpassung an den Benutzer (in seiner Größe und/oder Breite) ist das Seil vorzugsweise über eine flexible, insbesondere eine verschwenkbare Umlenkrolle geführt. Sofern ein Ausleger zum Einsatz kommt, wird man die flexible Umlenkrolle im Endbereich des Auslegers vorsehen. In konkreter Ausgestaltung kann die Umlenkrolle beispielsweise in einer Halterung gelagert sein, die verschwenkbar an dem Ausleger gehaltert ist. Eine alternative Ausführungsform ist dadurch gekennzeichnet, dass die Umlenkrolle an einem Drahtseil befestigt, das zweckmäßig an dem Ausleger befestigt ist. Das flexible Drahtseil gestattet eine flexible Ausrichtung des Seils.

Beide Seile sind vorteilhaft jeweils mit der Straffeinrichtung verbunden.

Im Folgenden wird die Erfindung anhand eines bevorzugten Ausführungsbeispiels im Zusammenhang mit der anhängenden **Zeichnung** näher erläutert. Dabei sind nur die Figuren 6 und 7 von den Ansprüchen umfasst. Die Zeichnung zeigt in:
- Figur 1: das Funktionsprinzip einer Fallschutzvorrichtung;
- Figur 2: in einer schematischen Darstellung ein zweites Beispiel einer Fallschutzvorrichtung;
- Figur 3: die Fallschutzvorrichtung nach Figur 2 in einer Seitenansicht;
- Figur 4: die Fallschutzvorrichtung nach Figur 2 und 3 in einer perspektivischen Ansicht;
- Figur 5: in einer schematischen Darstellung ein drittes Beispiel;
- Figur 6: eine Detailansicht eines erfindungsgemäßen Ausführungsbeispiels; und
- Figur 7: eine weitere Detailansicht des Ausführungsbeispiels nach Figur 6.

**Figur 1** zeigt das Funktionsprinzip einer Fallschutzvorrichtung anhand eines ersten Beispiels. In Figur 1 sind schematisch zwei Zustände dargestellt. Auf der linken Seite in Figur 1 greift sich eine gehbehinderte Person 1 eine Zuführeinrichtung 2, an der sich die Person abstützen kann. Die Zuführeinrichtung 2 ist auf einer Schiene 3 verschiebbar gelagert. Hierzu weist die Zuführeinrichtung 2 einen Schlitten 4 auf, der mit zwei Rollen 5 auf der Schiene 3 abgleitet.

Zusätzlich zu der Abstützung der Person durch die Zuführeinrichtung 2 ist die Person an einer Sicherheitsvorrichtung 6 gesichert, die im vorliegenden Fall als Seil, Draht oder Gurtsystem ausgebildet und mit dem Schlitten 4 verbunden ist.

Die Person 1 trägt eine Sicherheitsweste 7, in die im Bereich der Schultern die Sicherheitsvorrichtung 6 eingeklinkt ist.

Um auf das Trampolin 8 zu gelangen, muss die Person 1 zunächst in Richtung des Trampolins gehen und zum Beispiel eine Treppe 9 besteigen. Hierbei kann sich die Person 1 an der Zuführeinrichtung 2 abstützen, die entlang der Schiene 3 zur Trainingsposition verfährt, die durch die rechte Person in Figur 1 gekennzeichnet ist.

Ist die Person auf dem Trampolin 8 angelangt, wird sich die Person zunächst mit einem zweiten Seil 10 - dem Trainingsseil - sichern, bevor sie das erste Seil 6 ausklinkt. Das zweite Seil 10 wird wie auch die Sicherheitsvorrichtung 6 in die Weste im Bereich der Schultern der Person 1 eingeklinkt. Für eine zusätzliche Stabilisierung kann sich die Person an einer Haltestange 11 festhalten.

Auf dem Trampolin 8 führt die Person 1 ihre Schwingungsübungen durch. Dabei wird das Seil 10 den Amplituden der Schwingungen der Trampolinmatte nachgeführt. Hierzu ist am Ende des Seiles 10 ein Gewicht 12 befestigt, das das Seil stets im wesentlichen straff hält. Im Falle eines eventuellen Sturzes der Person 1 schlägt das Gewicht 12 an einem Anschlag 13 an. Hierdurch wird der Seilauszug begrenzt und die Person wird trotz des Sturzes abgefangen.

Das Seil 10 wird mehrfach umgelenkt. Im vorderen Bereich des Auslegers ist eine erste Umlenkrolle 15 angeordnet, über die das Seil 10 auf die rückwärtige Seite des Auslegers geführt wird. Anschließend wird das Seil 10 über weitere Rollen 16, 17 und 18 umgelenkt.

Die Fallschutzvorrichtung ist mehrfach einstellbar. Eine erste Einstellung der nutzbaren Seillänge wird über die Rolle 17 vorgenommen, die in Richtung des Doppelpfeils verschiebbar angeordnet ist. Durch Verschieben der Rolle 17 in eine obere Stellung wir die nutzbare Seillänge länger und umgekehrt. Hierdurch kann man beispielsweise die nutzbare Seillänge an die Körpergröße des Benutzers 1 anpassen.

Eine zweite Einstellung wird durch den Anschlag 13 vorgenommen. Auch dieser Anschlag ist in Richtung des Doppelpfeils verstellbar.

Durch Verstellung des Anschlags kann beispielsweise die Auffanghöhe nach einem Sturz eingestellt werden. Damit die Abbremsung der Person im Falle eines Sturzes nicht zu abrupt erfolgt, ist der Anschlag 13 mit einer Dämpfungseinrichtung 19 versehen. Dabei kann es sich beispielsweise um einen Gummi- oder Kunststoffpuffer, einen Gasdruckzylinder oder einen pneumatischen oder hydraulischen Dämpfer handeln.

Bei dem gezeigten Beispiel ist die Dämpfungseinrichtung 19 dem Anschlag 13 zugeordnet. Auch kann die Dämpfungseinrichtung 19 dem Gewicht zugeordnet sein.

Mit dem Bezugszeichen 20 ist ein zweiter Anschlag gekennzeichnet, der eine zusätzliche Sicherungsfunktion hat und als Endanschlag wirkt.

Die verstellbare Rolle 17 und/oder die verstellbare Seilzug-Begrenzungseinrichtung 13 sind auf Schienen oder Stangen 21 geführt. Dies ermöglicht eine einfache Verstellung und Festlegung in einer gewünschten Position.

**Figur 2** zeigt das rückwärtige Ende eines zweiten Ausführungsbeispiels einer Fallschutzvorrichtung in einer frontalen Ansicht. Im Vergleich zu Figur 1 wird deutlich, dass hier zwei Seile 10 zum Einsatz kommen, wobei jedes Seil 10 auf einer Seite der (hier nicht gezeigten) Weste des Benutzers eingehängt oder eingehakt wird.

Das Seil 10 wird jeweils mehrfach umgelenkt, und zwar über eine feststehende Rolle 22, eine verstellbare Rolle 23 und feststehende Rollen 24. Am Ende des Seils 10 ist jeweils das Gewicht 12 befestigt, das das Seil gespannt hält. In der Endstellung schlagen die Gewichte 12 an dem Anschlag 13 an, wobei sie durch die Puffer 19 abgedämpft werden. Die Gewichte 12 sind auf/an Stangen 25 geführt.

Das gezeigte Beispiel weist die folgenden Module auf:
A Traverse, auf der die Rollen 24 gelagert sind;
B Traverse, die zusammen mit den Dämpfern 19 den Anschlag 13 bilden;
C Gewichte 12, die mit dem Seil 10 verbunden sind;
D Obere Antriebseinheit zur Verstellung des Anschlags 13 in Pfeilrichtung;
E Untere Antriebseinheit zur Verstellung der unteren Rollen 13;
F Traverse, auf der die Rollen 23 gelagert sind;
G Lagerung für die Gewindestange 26.

Die feststehenden Module A, D, E und G sind an einer Vertikalstrebe 27 befestigt. Das Modul B wird über die Antriebseinheit D eingestellt. Letztere weist eine Handkurbel 28 auf, über die eine Gewindestange 29 betätigbar ist, die in Gewindeeingriff mit dem Modul B steht. Das Modul F wird über die Antriebseinheit E eingestellt. Letztere weist eine Handkurbel 30 auf, die die Gewindestange 26 antreibt, die mit dem Modul F in Gewindeeingriff steht. Es versteht sich, dass anstelle der Handkurbel auch motorische Antriebseinheiten zum Einsatz kommen können.

**Figur 3** zeigt das zweite Beispiel in einer Seitenansicht. Der Ausleger 14 ist mit einer Vertikalstütze 31 verbunden, die einen Großteil der Kräfte des Auslegers ableitet. Aus Übersichtsgründen ist die Vertikalstütze halbdurchsichtig dargestellt. Über Horizontalstützen 32 liegt die Fallschutzvorrichtung an der Wand an. Insgesamt bilden der Ausleger 14, die Vertikalstütze 31 und die Horizontalstütze 32 in der Seitenansicht im wesentlichen eine Z-Form. Hierbei springt die Vertikalstütze 31 derart nach vorne, dass die vorgenannten Module hinter der durch die Vertikalstütze(n) 31 gebildete Ebene und insoweit geschützt liegen.

**Figur 4** zeigt das zweite Beispiel in einer perspektivischen Ansicht. Die Fallschutzvorrichtung wird mit einem oberen Quersteg 34 und ggf. einem unteren Quersteg 33 an einer (nicht gezeigten) Wand befestigt. Der Seilverlauf wurde im wesentlichen bereits im Zusammenhang mit Figur 2 erläutert.

Aus Figur 4 geht hervor, wie das Seil über die hinteren Umlenkrollen 22 zu dem vorderen Abschnitt des Auslegers 14 und über die vorderen Umlenkrollen 15 in Richtung auf den (nicht gezeigten) Benutzer geführt sind. Die Umlenkrollen 15 sind in einer Halterung 35 aufgenommen, die es gestattet, dass die Umlenkrollen nach innen verschwenkbar sind. Dadurch kann die Seilführung besonders vorteilhaft an Benutzer mit unterschiedlichen Schulterbreiten oder Benutzer mit unterschiedlichen Größen angepasst werden. Die Anpassung erfolgt selbstständig durch den Seilzug.

Da bei dem gezeigten Beispiel zwei Seile 10 zum Einsatz kommen, gestattet die Fallschutzvorrichtung einen symmetrischen Aufbau der Gesamtkonstruktion. Darüber hinaus sind die Module A, B, D, F und G so konstruiert, dass sie die jeweiligen Baugruppen für das linke und das rechte Seil tragen. Lediglich das Modul C, das die Gewichte 12 umfasst, ist individuell ausgebildet, da das jeweilige Seil 10 individuell betätigbar sein muss.

**Figur 5** zeigt eine gegenüber dem zweiten Beispiel vereinfachte Version einer Fallschutzvorrichtung. Hierbei wurde auf das verstellbare Modul F und die zugehörigen Module E und G verzichtet. Die Einstellung der nutzbaren Seillänge und die Einstellung der Fallhöhe erfolgt ausschließlich über die Antriebseinheit D, die das Anschlagsmodul B verstellt. Im unteren Bereich der Fallschutzvorrichtung ist statt der Module E, F und G lediglich ein Modul H angeordnet, das zwei Umlenkrollen 34 trägt.

In den Figuren 6 und 7 ist ein Ausführungsbeispiel der erfindungsgemäßen Fallschutzvorrichtung gezeigt, wobei in Figur 6 eine Einrichtung zur Begrenzung des Seilauszugs und in Figur 7 eine Straffeinrichtung dargestellt ist.

Es wird auf **Figur 6** Bezug genommen. Das gezeigte Ausführungsbeispiel weist fünf Traversen auf. Die Traversen K, M und N sind miteinander gekoppelt, und zwar die Traversen N und M über eine Feststelleinrichtung 36 und die Traversen M und K über Führungsholme 37. Die beiden Traversen L liegen in einer horizontalen Ebene und sind getrennt voneinander beweglich. Alle Traversen K, L, M, N sind über Außenholme 38 und 39 gelagert, die beiden Traversen L zusätzlich über die Führungsholme 37.

Die Einstellung der Länge des Seils 10 wird über die Feststelleinrichtung 36 vorgenommen. Hierzu weist die Feststelleinrichtung 36 einen Handgriff 40 auf, über den mittels eines Exzenters ein die Traversen M und N verbindender Schlitten 41 in Eingriff mit einer stationären Zahnstange 42 bringbar ist. Durch Verschieben des Schlittens 41 werden sämtliche Traversen entlang der Zahnstange 42 mit nach oben oder unten bewegt. In der vorgesehenen Stellung wird der Handgriff 40 umgelegt und der Schlitten 41 greift in die Zahnstange 42 ein.

In der normalen Trainingsstellung werden die Traversen L über jeweils einen Dämpfer 43 in der oberen Stellung - wie dargestellt - gehalten. Der Dämpfer stützt sich mit einem Ende an der unteren Traverse N und mit seinem anderen Ende an der beweglichen Traverse L ab.

Der Ausschnitt der dargestellten Fallschutzvorrichtung stellt den hinteren Abschnitt der Fallschutzvorrichtung dar. Dieser hintere Abschnitt kann beispielsweise an einer Wand befestigt sein.

Das Seil 10 wird nach unten über eine erste Umlenkrolle 44, die an der stationären Traverse M befestigt ist, und anschließend über eine Umlenkrolle 45 geführt, die der beweglichen Traverse L zugeordnet ist. Das Ende des Seils 10 ist an der Traverse M festgelegt.

Im Falle eines Sturzes des Benutzers wird das Seil 10 in Pfeilrichtung P1 gezogen. Dadurch bewegt sich die Traverse L in Richtung auf die Traverse M, und zwar so weit, bis sie auf einem Dämpfungsring 46 zur Anlage kommt. Der Seilauszug wird begrenzt. Die Bewegung erfolgt durch den Dämpfer 43 gedämpft. Alternativ schlägt die Traverse L direkt an der Traverse M an. Eine weitere Möglichkeit besteht darin, dass der Dämpfer 43 selbst einen integrierten Anschlag aufweist.

Bei dem dargestellten Dämpfer handelt es sich um eine Gasfeder.

Der Hub der Gasfeder ist einstellbar, derart, dass die Ausgangsstellung festgelegt werden kann. Durch Voreinstellung des Dämpfers 43 ist es also möglich, den Dämpfungsweg einzustellen und damit an den Benutzer anzupassen. Die Einstellmöglichkeit ist durch die Stelleinrichtung 47 angedeutet.

Es wird auf **Figur 7** Bezug genommen. Figur 7 zeigt einen Ausleger 14 der erfindungsgemäßen Fallschutzvorrichtung. Das Seil 10 ist von dem (nicht gezeigten) Benutzer über die Umlenkrolle 15 nach hinten geführt, also in der Figur 7 nach links.

Die erfindungsgemäße Straffeinrichtung wird gebildet durch einen Hebel 48. Der Hebel weist einen Hebelarm 49 auf, der an dem Ausleger 14 schwenkbar gelagert ist. An seinem Ende ist eine Umlenkrolle 50 befestigt, mit der der Hebelarm das Seil 10 auslenkt. Zur besseren Darstellung sind vier verschiedene Betriebszustände des Hebels 48 dargestellt, wobei in der obersten Stellung des Hebelarms 49 das Seil 10 straff ist und in der untersten Stellung das (strich-liniert dargestellte) Seil ausgelenkt ist.

Über eine Umlenkrolle 51 wird das Seil 10 nach unten geführt. Die Fortsetzung des Seils 10 findet sich in Figur 6.

Vorzugsweise weist der Hebel 48 eine weitere Umlenkrolle 52 auf, die vorteilhafterweise auf der Achse des Hebelarms 49 gelagert ist. Die Vorspannung des Hebelarms 49 auf das Seil 10 ist einstellbar. Hierzu ist in dem Lagergehäuse 53 des Hebelarms 49 eine Schneckenfeder angeordnet.

Während der Benutzung des Trampolins wird das Seil 10 bei jeder Schwingung aus- und eingezogen. Damit der Benutzer keine fremdbestimmten Lastwechsel erfährt, die sich negativ auf den Gleichgewichtssinn auswirken, ist eine wesentliche Forderung der Fallschutzvorrichtung, dass das Seil möglichst gleichmäßig und mit möglichst wenig Widerstand straff gehalten wird. Der Hebel 48 erfüllt diese Forderung in besonders vorteilhafter Weise.

Vorstehend wurde eine Fallschutzvorrichtung beschrieben, die ein Training von Patienten auf einem Trampolin ermöglicht. Es besteht aus den wesentlichen Komponenten Seil (Sicherheitsleine), Seilstraffeinrichtung und Fallbegrenzungseinrichtung. Die Fallbegrenzungseinrichtung wird im Sinne der Erfindung nicht gezwungenermaßen nur als Anschlag verstanden. Wie im Zusammenhang mit Figur 6 ausgeführt, kann die Begrenzungseinrichtung mehrere Komponenten aufweisen, insbesondere einen Anschlag oder dergleichen, der die Endstellung definiert, ggf. Umlenkrolle(n) und einen Dämpfer. Die Begrenzungseinrichtung stellt also vorteilhafterweise einen Seilauszug zur Verfügung, innerhalb dessen der Benutzer/Patient zunächst abgebremst und schließlich sicher aufgefangen wird. Die Auffangposition und/oder die Auslöseposition, bei der die Seilbegrenzung eingeleitet wird, sind vorzugsweise einstellbar.

### Bezugszeichenliste

| | | | |
|---|---|---|---|
| 1 | Person/Benutzer | 27 | Vertikalstrebe |
| 2 | Zuführeinrichtung | 28 | Antriebseinheit |
| 3 | Schiene | 29 | Gewindestange |
| 4 | Schlitten | 30 | Antriebseinheit |
| 5 | Rollen | 31 | Vertikalstütze |
| 6 | Sicherheitsvorrichtung | 32 | Horizontalstütze |
| 7 | Weste | 33 | Quersteg |
| 8 | Trampolin | 34 | Quersteg |
| 9 | Treppe | 35 | Halterung |
| 10 | Seil | 36 | Feststelleinrichtung |
| 11 | Haltestange | 37 | Führungsholme |
| 12 | Gewicht | 38 | Außenholm |
| 13 | Anschlag | 39 | Außenholm |
| 14 | Ausleger | 40 | Handgriff |
| 15 | Umlenkrolle | 41 | Schlitten |
| 16 | Umlenkrolle | 42 | Zahnstange |
| 17 | Umlenkrolle | 43 | Dämpfer |
| 18 | Umlenkrolle | 44 | Umlenkrolle |
| 19 | Dämpfer | 45 | Umlenkrolle |
| 20 | Endanschlag | 46 | Dämpfungsring |
| 21 | Schiene/Stange | 47 | Stelleinrichtung |
| 22 | Umlenkrolle | 48 | Hebel |
| 23 | Umlenkrolle | 49 | Hebelarm |
| 24 | Umlenkrolle | 50 | Umlenkrolle |
| 25 | Stange | 51 | Umlenkrolle |
| 26 | Gewindestange | 52 | Umlenkrolle |
| | | 53 | Lagergehäuse |
| | | 54 | Schneckenfeder |
| A | Traverse | K | Traverse |
| B | Traverse | L | Traverse |
| C | Gewichte | M | Traverse |
| D | Obere Antriebseinheit | N | Traverse |
| E | Untere Antriebseinheit | | |
| F | Traverse | P1 | Pfeil |
| G | Lagerung | | |
| H | Traverse | | |

## Patentansprüche

1. Fallschutzvorrichtung für Trampoline (8), mit
▪ mindestens einem vorzugsweise im wesentlichen nicht-elastischen Seil (10), das mit einem Benutzer (1) des Trampolins verbindbar ist,
▪ mindestens einer Straffeinrichtung (12; 48), die das Seil (10) bei der Benutzung der Fallschutzvorrichtung straff hält, und mit
▪ mindestens einer Einrichtung zur Begrenzung des Seilauszugs **dadurch gekennzeichnet,**
▪ **dass** die Straffeinrichtung eine Einrichtung zur Auslenkung des Seils aufweist, und
▪ **dass** die Einrichtung zur Begrenzung des Seilauszugs erst dann ausgelöst wird, wenn die Auslenkung aufgehoben ist.

2. Fallschutzvorrichtung nach Anspruch 1, **dadurch gekennzeichnet, dass** die Einrichtung zur Begrenzung des Seilauszugs einen Anschlag (13) aufweist.

3. Fallschutzvorrichtung nach Anspruch 1 oder 2, **dadurch gekennzeichnet, dass** die Einrichtung zur Begrenzung des Seilauszugs mindestens einen Dämpfer (19; 43) aufweist.

4. Fallschutzvorrichtung nach Anspruch 3, **dadurch gekennzeichnet, dass** der Dämpfungsgrad des Dämpfers (19; 43) einstellbar ist.

5. Fallschutzvorrichtung nach Anspruch 3 oder 4, **dadurch gekennzeichnet, dass** der Dämpfer (43) mit einem Ende des Seils gekoppelt ist.

6. Fallschutzvorrichtung nach einem der Ansprüche 1 bis 5, **dadurch gekennzeichnet, dass** die Seillänge einstellbar ist.

7. Fallschutzvorrichtung nach Anspruch 6, **dadurch gekennzeichnet, dass** die Einstellung der nutzbaren Seillänge durch Verstellung der Einrichtung zur Begrenzung des Seilauszugs erfolgt.

8. Fallschutzvorrichtung nach einem der Ansprüche 1 bis 7, **dadurch gekennzeichnet, dass** die Fallhöhe des Benutzers einstellbar ist.

9. Fallschutzvorrichtung nach einem der Ansprüche 1 bis 8, **dadurch gekennzeichnet, dass** die Straffeinrichtung (48) entkoppelt von der Einrichtung zur Begrenzung des Seilauszugs (43, 45, 47) ist.

10. Fallschutzvorrichtung nach einem der Ansprüche 1 bis 9, **dadurch gekennzeichnet, dass** die Einrichtung zur Auslenkung des Seils ein vorzugsweise schwenkbarer Hebel (48)ist, über den das Seil (10) bei der Benutzung ausgelenkt wird.

11. Fallschutzvorrichtung nach Anspruch 10, **dadurch gekennzeichnet, dass** der Hebel (48) mit Vorspannung an dem Seil (10) anliegt, wobei vorzugsweise die Vorspannung des Hebels (48) einstellbar ist.

12. Fallschutzvorrichtung nach Anspruch 10 oder 11, **dadurch gekennzeichnet, dass** der Hebel (48) einseitig gelagert ist und dass auf der Lagerachse des Hebels eine Umlenkrolle (52) für das Seil (10) angeordnet ist.

13. Fallschutzvorrichtung nach einem der Ansprüche 1 bis 12, **dadurch gekennzeichnet, dass** die Fallschutzvorrichtung einen Ausleger (14) aufweist und dass die Straffreinrichtung (12) und/oder die Einrichtung zur Begrenzung des Seilauszugs im hinteren Bereich des Auslegers (14) angeordnet sind.

14. Fallschutzvorrichtung nach einem der Ansprüche 1 bis 13, **dadurch gekennzeichnet, dass** die Fallschutzvorrichtung ein rechts- und ein linksseitiges Seil (10) aufweist, das jeweils mit der linken und der rechten Seite des Benutzers verbunden wird, wobei vorzugsweise jedes Seils entkoppelt voneinander und (10) jeweils mit einer Straffeinrichtung (12) verbunden ist.

15. Fallschutzvorrichtung nach einem der Ansprüche 1 bis 14, **dadurch gekennzeichnet, dass** das Seil (10) über eine Umlenkrolle (15) geführt ist, die zur Anpassung der Seilführung an den Benutzer flexibel beweglich, insbesondere verschwenkbar ist.

## Claims

1. Fall protection device for trampolines (8), with
• at least one rope (10) which is preferably substantially non-elastic and capable of being connected to a user (1) of the trampoline,
• at least one tensioning device (12; 48), which holds the rope (10) taut during
use of the fall protection device, and with
**characterised in that**,
• that the tensioning device exhibits a device for deflecting the rope, and
• that the device for limiting the rope extension is triggered when the deviation is cancelled.

2. Fall protection device according to claim 1, **characterised in that** the device for limiting the rope extension exhibits a stopper (13).

3. Fall protection device according to claim 1 or 2, **characterised in that** the device for limiting the rope extension exhibits at least one damper (19; 49).

4. Fall protection device according to claim 3, **characterised in that** the degree of dampening of the damper (19; 43) is adjustable.

5. Fall protection device according to claim 3 or 4, **characterised in that** the damper (43) is coupled to one end of the rope.

6. Fall protection device according to one of claims 1 to 5, **characterised in that** the length of the rope is adjustable.

7. Fall protection device according to claim 6, **characterised in that** the adjustment of the usable rope length is carried out through adjustment of the device for limiting the rope extension.

8. Fall protection device according to one of claims 1 to 7, **characterised in that** the fall height of the user is adjustable.

9. Fall protection device according to one of claims 1 to 8, **characterised in that** the tensioning device (48) is decoupled from the device for limiting the rope extension (43, 45, 47).

10. Fall protection device according to one of claims 1 to 9, **characterised in that** the device for deviating the rope is preferably a pivotable lever (48), through which the rope (10) is deviated during use.

11. Fall protection device according to claim 10, **characterised in that** the lever (48) bears with a preload against the rope (10), wherein preferably the preload of the lever (48) is adjustable.

12. Fall protection device according to claim 10 or 11, **characterised in that** the lever (48) is mounted on one side and that a deflection roller (52) for the rope (10) is positioned on the bearing axis of the lever.

13. Fall protection device according to one of claims 1 to 12, **characterised in that** the fall protection device exhibits a arm (14) and that the tensioning device (12) and/or the device for limiting the rope extension are positioned in a rear portion of the arm (14).

14. Fall protection device according to one of claims 1 to 13, **characterised in that** the fall protection device presents a rope (10) on the right and the left side, which respectively are connected with the left and right side of the user, wherein preferably each rope is decoupled from each other and (10) is respectively connected to one tensioning device (12).

15. Fall protection system according to one of claims 1 to 14, **characterised in that** the rope (10) is guided across a deflection roller (15) which is flexibly movable, particularly pivotable, to the user for adjusting the guidance of the rope.

## Revendications

1. Dispositif anti-chute pour trampoline (8), avec
• au moins une corde (10), préférablement essentiellement non élastique, pouvant être connectée à un utilisateur (1) du trampoline,
• au moins un dispositif tendeur (12; 48), qui maintient la corde (10) tendue durant l'utilisation du dispositif anti-chute, et avec
• au moins un dispositif pour limiter la course de la corde
**caractérisé en ce**
• **que** le dispositif tendeur présente un dispositif pour dévier la corde, et
• **que** le dispositif pour limiter la course de la corde n'est déclenché que quand la déviation est supprimée.

2. Dispositif anti-chute selon la revendication 1, **caractérisé en ce que** le dispositif pour limiter la course de la corde présente une butée (13).

3. Dispositif anti-chute selon les revendications 1 ou 2, **caractérisé en ce que** le dispositif pour limiter la course de la corde présente au moins un amortisseur (19; 43).

4. Dispositif anti-chute selon la revendication 3, **caractérisé en ce que** le degré d'amortissement de l'amortisseur (19; 43) est réglable.

5. Dispositif anti-chute selon la revendication 3 ou 4, **caractérisé en ce que** l'amortisseur (43) est couplé à un bout de la corde.

6. Dispositif anti-chute selon une des revendications 1 à 5, **caractérisé en ce que** la longueur de la corde est réglable.

7. Dispositif anti-chute selon la revendication 6, **caractérisé en ce que** le réglage de la longueur utile de la corde se fait par ajustement du dispositif pour limiter la course de la corde.

8. Dispositif anti-chute selon une des revendications 1 à 7, **caractérisé en ce que** la hauteur de chute de l'utilisateur est réglable.

9. Dispositif anti-chute selon une des revendications 1 à 8, **caractérisé en ce que** le dispositif tendeur (48) est découplé du dispositif pour limiter la course de la corde (43,45,47).

10. Dispositif anti-chute selon une des revendications 1 à 9, **caractérisé en ce que** le dispositif pour dévier la corde est préférablement un levier pivotant (48), à travers duquel la corde (10) est déviée pendant l'utilisation.

11. Dispositif anti-chute selon la revendication 10, **caractérisé en ce que** le levier (48) s'appuie avec pré-tension sur la corde (10), où préférablement la pré-tension du levier (48) est réglable.

12. Dispositif anti-chute selon la revendication 10 ou 11, **caractérisé en ce que** le levier (48) est monté unilatéralement et que une poulie de guidage (52) pour la corde (10) est disposée sur l'axe de palier du levier.

13. Dispositif anti-chute selon une des revendications 1 à 12, **caractérisé en ce que** le dispositif anti-chute présente une flèche (14) et que le dispositif tendeur (12) et/ou le dispositif pour limiter la course de la corde sont disposées dans la partie arrière de la flèche (14).

14. Dispositif anti-chute selon une des revendications 1 à 13, **caractérisé en ce que** le dispositif anti-chute présente une corde (10) du côté droit et une corde (10) du côté gauche, qui sont respectivement connectées aux côté droit et gauche de l'utilisateur, où préférablement chaque corde est découplée l'une de l'autre (10) et respectivement connectée à un dispositif tendeur (12).

15. Dispositif anti-chute selon une des revendications 1 à 14, **caractérisé en ce que** la corde (10) est guidée à travers une poulie de guidage (15), qui est mobile de façon flexible, particulièrement pivotable, pour permettre le réglage du guidage de la corde.
